# FASCICULE DE BREVET EUROPEEN

(11) **EP 2 616 034 B1**
(45) Date de publication et mention de la délivrance du brevet: **06.08.2014**
(21) Numéro de dépôt: 11764797.4
(22) Date de dépôt: 13.09.2011
(51) Int. Cl.: A63B 21/00, A63B 22/18, A63B 23/10, A61H 1/02, A63B 23/08

(54) **APPAREIL MÉDICAL POUR LA RÉÉDUCATION ET LA PRÉVENTION DES ENTORSES**
MEDIZINPRODUKT ZUR REHABILITATION UND PRÄVENTION VON VERSTAUCHUNGEN
MEDICAL DEVICE FOR THE REHABILITATION AND PREVENTION OF SPRAINS

(30) Priorité: 15.09.2010 FR 1003676
(43) Date de publication de la demande: 24.07.2013
(73) Titulaire: Centre D'Evaluation et de Réadaptation Sportive: C.E.V.R.E.S., 73370 Le Bourget du Lac (FR)
(72) Inventeur: TOSCHI, Pascal, 73100 Aix-les bains (FR)
(74) Mandataire: Hecké, Gérard
(86) Numéro de dépôt international: PCT/FR2011/000499
(87) Numéro de publication internationale: WO 2012/035214

(56) Documents cités:
- EP-A2- 1 221 332
- WO-A1-2004/039458
- FR-A1- 2 642 964
- US-A- 5 897 464
- US-A1- 2009 241 381

## Description

### Domaine technique de l'invention

L'invention concerne un appareil médical pour recréer des mouvements biomécaniques pour la rééducation et la prévention des entorses, comprenant :
- un élément déstabilisateur de l'arrière pied formé par un articulateur pouvant pivoter autour d'un axe de pivotement orienté suivant un angle compris entre 10° et 55° par rapport au plan sagittal longitudinal,
- et un chausson destiné à maintenir le pied sur l'articulateur et sur une pelote d'avant pied.

### État de la technique

Le document EP 1221332 décrit un appareil de rééducation de la cheville, ayant un articulateur pour déstabiliser le pied, grâce à un axe de pivotement orienté de préférence à 45° par rapport au plan sagittal. Le positionnement de cet axe de pivotement est situé dans l'articulateur, et se trouve en-dessous de l'axe de Henke constituant l'articulation anatomique de la cheville.

### Objet de l'invention

L'objet de l'invention consiste à réaliser un appareil médical de rééducation et de prévention des entorses, permettant d'optimiser les mouvements biomécaniques de l'articulateur, et de faciliter le réglage de l'amplitude de ces mouvements.

L'appareil selon l'invention est caractérisé en ce que l'articulateur comporte :
- une partie supérieure composée d'un berceau basculant demi-cylindrique équipé de pistes de roulement, et d'un plateau rotatif servant de moyen d'appui du talon de l'utilisateur,
- une partie inférieure en contact avec le sol et comprenant une base de support dotée de galets coopérant avec les pistes de roulement du berceau après assemblage des deux parties,
- et des moyens de réglage pour ajuster l'amplitude de la course de basculement du berceau.

L'axe de basculement de l'articulateur est fictif, et est situé au niveau de l'axe de Henke correspondant à l'articulation de la cheville de l'utilisateur.

Selon un mode de réalisation préférentiel, les moyens de réglage comportent un levier relié à un disque doté d'un téton destiné à être positionné dans un cran du berceau basculant. Les pistes de roulement du berceau sont conformées en arcs de cercle, dont le rayon est centré de préférence sur l'axe de basculement. Le plateau circulaire est au-dessus du berceau et possède un degré de liberté en rotation d'axe vertical passant par son propre centre, avec une course en rotation comprise entre 10° et 30°, de préférence 20°.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue en perspective de l'appareil médical de rééducation et la prévention des entorses selon l'invention ;
- la figure 2 montre une vue en plan de l'appareil de la figure 1, représentant schématiquement pour un pied droit, l'axe de positionnement de l'articulateur de déstabilisation de l'arrière pied ;
- la figure 3 représente une vue éclatée en perspective de l'articulateur composé de deux parties superposées, la partie supérieure comprenant un berceau basculant, surmonté d'un plateau rotatif ;
- les figures 4 à 7 illustrent différentes vues en perspective de l'articulateur après assemblage des deux parties ;
- la figure 8 est une vue en plan de la partie inférieure de l'articulateur, formée par la superposition d'une base de support à galets, et d'un fond avec interposition d'un levier de réglage pour ajuster l'amplitude du mouvement de basculement du berceau ;
- la figure 9 montre une vue en élévation de l'articulateur en position assemblée ;
- les figures 10 à 12 sont des vues en coupe de l'articulateur de la figure 9, respectivement selon les lignes 10-10, 11-11, et 12-12 ;
- les figures 13 et 14 sont des vues de la face supérieure et de la face inférieure de la pelote d'avant pied pour un pied droit de l'utilisateur.

### Description détaillée de l'invention

Sur les figures, un appareil médical 10 permet de recréer des mouvements biomécaniques prédéfinis pour la rééducation et la prévention des entorses de cheville.

L'appareil médical 10 est attaché à un pied d'une personne comme une chaussure, et est composé à cet effet d'un chausson 11 et de deux éléments déstabilisateurs. Ces derniers sont formés respectivement par un articulateur 12 et une pelote d'avant pied 13, destinés à déstabiliser respectivement l'arrière pied et l'avant pied de la personne. Le chausson 11 maintient le pied sur l'articulateur 12 et sur la pelote d'avant pied 13 lors de l'exécution des mouvements biomécaniques.

L'articulateur 12 de déstabilisation de l'arrière pied est composé d'une partie supérieure 14 en contact avec le talon de la personne, et mobile par rapport à une partie inférieure 15 prenant appui sur le sol.

La partie supérieure 14 de l'articulateur 12 comporte un berceau 16 basculant de forme demi-cylindrique, surmonté d'un plateau 17 rotatif avec interposition d'une rondelle 32 de frottement. La base du berceau 16 est équipée d'une paire de pistes de roulement 18, 19 conformées en arcs de cercle, fixées aux bords du berceau 16.

Le plateau 17 circulaire sert de moyen d'appui du talon de l'utilisateur, et possède un degré de liberté en rotation d'axe vertical passant par son propre centre. L'amplitude de sa course en rotation est environ dans une fourchette de 10° à 30°, de préférence 20°. Des lames ressorts 20 sont encastrées dans le berceau 16, et coopèrent par déformation élastique avec une encoche du plateau 17 pour assurer son rappel vers une position centrale lorsque aucune contrainte mécanique ne lui est appliquée. Une bille 21 de retenue souple et téléscopique est fixée dans une gorge 22 radiale du plateau 17, et vient se loger dans une cavité 23 du berceau 16 lorsque le plateau 17 se trouve dans la position centrale de 0°. La présence de la bille 21 constitue un point dur élastique qui rend cette position centrale stable, avec une légère résistance de retenue à 0°. Lors de la rotation du plateau 17 suite à un mouvement du pied de l'utilisateur, la bille 21 sort par déformation élastique de la cavité 23 du berceau 16, et autorise le mouvement de rotation limitée du plateau 17.

La partie inférieure 15 de l'articulateur 12 est en contact avec le sol, et est formée par l'assemblage d'une base de support 24 dotée de galets 25 en forme de rouleaux, d'un fond 26 et d'une semelle 27 souple. Les pièces base de support 23, fond 26 et semelle 27 sont clippées entre elles, et ne possèdent aucun degré de liberté les unes par rapport aux autres. Les rouleaux des galets 25 sont fixés sur la base de support 23 au moyen d'axes métalliques, de manière à tourner librement autour de ces axes.

Lors de la fixation de la partie supérieure 14 sur la partie inférieure 15, les pistes de roulement 18, 19 peuvent rouler sur les galets 25 en autorisant le mouvement de basculement du berceau 16. Un levier de réglage 28 relié à un disque 29, est posé sur le fond 26, et peut être actionné en rotation pour ajuster l'amplitude de la course de basculement du berceau 16. A cet effet, le disque 29 est pourvu d'un téton 30 destiné à être positionné dans l'un des trois crans de tailles différentes du berceau 16.

En position assemblée, les deux parties 14 et 15 de l'articulateur 12 sont inséparables, et la partie supérieure peut basculer au-dessus de la partie inférieure 15. L'inclinaison de la partie supérieure 14 par rapport à la partie inférieure 15 dépend de l'amplitude du mouvement de basculement du berceau 16 selon la position du levier de réglage 28.

En l'absence de contrainte sur l'articulateur 12, la partie inférieure 15 est rappelée vers une position de -7°, en considérant que la position 0° est une position horizontale de la surface du berceau 16. Ce rappel est rendu possible grâce à un ressort de traction 31 reliant la base de support 24 fixe au berceau 16 basculant.

L'axe de rotation XY de l'articulateur 12 est fictif, et s'étend au niveau de l'axe anatomique de Henke correspondant à l'articulation de la cheville. Cet axe de rotation XY est orienté à 45° par rapport au plan sagittal du corps, et à 0° par rapport au plan horizontal.

Les mouvements de basculement de l'articulateur 12 présentent trois réglages en amplitude, en considérant que 0° correspond à une position horizontale de la surface supérieure du plateau 17. Ces trois réglages sont les suivants :
- (de -5° à +30°) permet d'effectuer un travail de prévention et de rééducation des entorses de cheville (proprioception statique et dynamique, et renforcement musculaire) ;
- (de -7° à +7°) permet d'effectuer un travail de posturologie ;
- (de -15° à +15°) permet d'effectuer un travail de prévention et de rééducation des entorses du genou.

En plus des mouvements de basculement autour de l'axe XY, le plateau 17 rotatif qui est mobile sur l'articulateur 12, peut également effectuer une course en rotation d'environ 20° de l'arrière pied d'axe vertical.

La pelote d'avant pied 13 est destiné à déstabiliser ou stabiliser l'avant du pied. Sur la figure 13, la face supérieure de la pelote présente une première zone Z1 de placement des doigts de pied, et une deuxième zone Z2 d'appui des métatarses. La face inférieure de la pelote est subdivisée en deux parties P1, P2 formant entre elles un coin s'étendant selon une ligne 33. Une cale 34 amovible est intégrée dans la partie inférieure de la pelote 13. Sa géométrie lui permet de s'insérer de deux manière différentes dans la pelote, de sorte à générer soit une déstabilisation latérale de l'avant pied, soit une stabilisation de l'avant pied.

## Revendications

1. Appareil médical pour recréer des mouvements biomécaniques pour la rééducation et la prévention des entorses, comprenant :
- un élément déstabilisateur de l'arrière pied formé par un articulateur (12) pouvant pivoter autour d'un axe de pivotement XY orienté suivant un angle compris entre 10° et 55° par rapport au plan sagittal longitudinal,
- et un chausson (11) destiné à maintenir le pied sur l'articulateur (12)
**caractérisé en ce que**
le chausson maintient le pied sur une pelote d'avant pied (13) et l'articulateur (12) comporte : -
- une partie supérieure (14) composée d'un berceau (16) basculant demi-cylindrique équipé de pistes de roulement (18, 19), et d'un plateau (17) rotatif servant de moyen d'appui du talon de l'utilisateur,
- une partie inférieure (15) en contact avec le sol et comprenant une base de support (24) dotée de galets (25) coopérant avec les pistes de roulement du berceau (16) après assemblage des deux parties (14, 15),
- et des moyens de réglage pour ajuster l'amplitude de la course de basculement du berceau (16).

2. Appareil médical selon la revendication 1, **caractérisé en ce que** les moyens de réglage comportent un levier (28) relié à un disque (29) doté d'un téton (30) destiné à être positionné dans un cran du berceau (16).

3. Appareil médical selon la revendication 1, **caractérisé en ce que** les pistes de roulement (18, 19) du berceau (16) sont conformées en arcs de cercle dont le rayon est centré sur l'axe de basculement.

4. Appareil médical selon la revendication 1, **caractérisé en ce que** le plateau (17) circulaire est au-dessus du berceau (16) et possède un degré de liberté en rotation d'axe vertical passant par son propre centre, avec une course en rotation comprise entre 10° et 30°, de préférence 20°.

5. Appareil médical selon la revendication 4, **caractérisé en ce que** le berceau (16) est pourvu de lames ressorts (20) pour le rappel du plateau (17) vers une position centrale en l'absence de contraintes mécaniques, et que le plateau (17) comporte une bille (21) de retenue souple pour constituer un point dur dans ladite position centrale.

6. Appareil médical selon la revendication 1, **caractérisé en ce que** les galets (26) comportent des rouleaux montés à libre rotation sur des axes de la base de support (23).

7. Appareil médical selon l'une des revendications précédentes, **caractérisé en ce qu'**un ressort de traction (31) est ancré entre la base de support (24) fixe et le berceau (16) basculant pour le solliciter vers une position prédéterminée.

## Patentansprüche

1. Medizinischer Apparat zur Wiederermöglichung biomechanischer Bewegungen und zur Rehabilitation nach Verstauchungen, der umfasst: - ein den hinteren Fuß destabilisierendes Element, das von einem Artikulator (12) gebildet wird, der um eine Schwenkachse XY schwenken kann, die entsprechend einem Winkel von 10 bis 55° bezüglich der Sagittal-Längsebene ausgerichtet ist,
- und einen Füßling (11), der dazu bestimmt ist, den Fuß auf dem Artikulator (12) zu halten,
**dadurch gekennzeichnet, dass** der Füßling den Fuß auf einem Vorderfußkissen (13) hält und dass der Artikulator (12) umfasst:
- einen oberen Teil (14), der sich zusammensetzt aus einem halb-zylindrischen, schwenkbaren Träger (16), der mit Rollbahnen (18, 19) versehen ist, und einer drehbaren Platte (17), die als Auflagemittel für die Ferse des Benutzers dient,
- einen unteren Teil (15), der in Kontakt mit dem Boden ist und einen Auflageteil (24) umfasst, der mit Rollen (25) versehen ist, die mit den Rollbahnen des Trägers (16) nach dem Zusammenfügen der beiden Teile (14, 15) zusammenwirken,
- und Mittel zum Einstellen des Schwenkhubausschlags des Trägers (16).

2. Medizinischer Apparat nach Anspruch 1, **dadurch gekennzeichnet, dass** die Mittel zum Einstellen einen Hebel (28) umfassen, der an eine Scheibe (29) gekoppelt ist, die mit einem Zapfen (30) versehen ist, der dazu vorgesehen ist, in einem Ausschnitt des Trägers (16) positioniert zu werden.

3. Medizinischer Apparat nach Anspruch 1, **dadurch gekennzeichnet, dass** die Rollbahnen (18, 19) des Trägers (16) Form von Kreisbögen ausgestaltet sind, deren Radius auf die Schwenkachse zentriert ist.

4. Medizinischer Apparat nach Anspruch 1, **dadurch gekennzeichnet, dass** die kreisförmige Platte (17) über dem Träger (16) angeordnet ist und einen Drehfreiheitsgrad der vertikalen Achse besitzt, die durch seinen eigenen Mittelpunkt führt, mit einem Drehhub von 10 bis 30°, vorzugsweise 20°.

5. Medizinischer Apparat nach Anspruch 4, **dadurch gekennzeichnet, dass** der Träger(16) mit Federblättern (20) zum Zurückholen der Platte (17) in Richtung auf eine zentrale Position beim Fehlen von mechanischer Beanspruchung versehen ist, und dass die Platte (17) eine weichelastische Rückholkugel (21) umfasst, die in der genannten zentralen Position einen Fixpunkt bilden soll.

6. Medizinischer Apparat nach Anspruch 1, **dadurch gekennzeichnet, dass** die Rollen (26) Räder umfassen, die frei drehbar auf den Achsen des Auflageteils (23) montiert sind.

7. Medizinischer Apparat nach einem der vorstehenden Ansprüche, **dadurch gekennzeichnet, dass** eine Zugfeder (31) zwischen dem festen Auflageteil (24) und dem schwenkbaren Träger (16) verankert ist, um ihn in eine vorbestimmte Richtung zu ziehen.

## Claims

1. Medical apparatus for recreating biomechanical movements for rehabilitating and preventing sprains, including:
- a foot back destabilization member comprised of an articulator (12) able to pivot about a pivoting XY axis oriented along an angle in the range of 10° to 55° relative to the sagittal lengthwise plan, and
- a holding shoe (11) usable to maintain the foot on the articulator (12),
- **characterized in that** the shoe maintains the foot on a foot front cushioned pad (13) and the articulator (12) includes:
- an upper part (14) composed of a swinging semi-cylindrical cradle (16) having rolling tracks (18, 19) and of a rotary plate (17) serving as user heel support means,
- a lower part (15) contacting the ground and including a support base (24) having narrow rollers (25) cooperating with the rolling tracks of the cradle (16) after assembly of both parts (14, 15), and
- adjusting means to adjust the swing stroke amplitude of the cradle (16).

2. Medical apparatus according to claim 1, **characterized in that** the adjusting means include a lever (28) connected to a disc (29) having a stud (30) usable to be positioned in a notch of the cradle (16).

3. Medical apparatus according to claim 1, **characterized in that** the rolling tracks (18, 19) of the cradle (16) are formed in the shapes of circle arcs whose radius is centered on the swinging axis.

4. Medical apparatus according to claim 1, **characterized in that** the circular plate (17) lies above the cradle (16) and has a certain vertical axis, passing through its own center, rotation degree of freedom, with a rotation range between 10° and 30°, preferably 20°.

5. Medical apparatus according to claim 4, **characterized in that** the cradle (16) is provided with blade springs (20) to return the plate (17) to a central position without mechanical strains and **in that** the plate (17) includes a supple retaining ball (21) to constitute a hard point in said central position.

6. Medical apparatus according to claim 1, **characterized in that** the narrow rollers (25) have rollers mounted in idle rotation on support base axles (23).

7. Medical apparatus according to one of the preceding claims, **characterized in that** a tension spring (31) is anchored between the fixed support base (24) and the swinging cradle (16) to urge it to a predetermined position.
